# EUROPÄISCHE PATENTSCHRIFT

(11) **EP 1 269 874 B1**
(45) Veröffentlichungstag und Bekanntmachung des Hinweises auf die Patenterteilung: **09.11.2005**
(21) Anmeldenummer: 02013257.7
(22) Anmeldetag: 17.06.2002
(51) Int. Cl.: A41D 27/28

(54) **Bekleidung mit einem Belüftungssystem**
Clothing with ventilation means
Vêtement avec un système de ventilation

(30) Priorität: 21.06.2001 DE 20110316 U; 12.07.2001 DE 20111640 U
(43) Veröffentlichungstag der Anmeldung: 02.01.2003
(73) Patentinhaber: Jaeger, Knut, 73230 Kirchheim-Teck (DE)
(72) Erfinder: Jaeger, Knut, 73230 Kirchheim-Teck (DE)
(74) Vertreter: Laufhütte, Dieter

(56) Entgegenhaltungen:
- EP-A- 0 347 634
- WO-A-96/24263
- DE-C- 689 904
- FR-A- 1 166 636
- US-A- 385 306
- US-A- 4 513 451
- US-A- 4 722 099

## Beschreibung

Die Erfindung betrifft Bekleidung mit einem Belüftungssystem, vorzugsweise wasserdichte Sportbekleidung, nach dem Oberbegriff des Anspruchs 1.

Der Begriff Bekleidung wird im Rahmen der vorliegenden Erfindung sehr weit gefaßt. Er betrifft Jacken, Hosen, Hemden bis hin zu Kopfbedeckungen.

Wasserdichte Bekleidung, insbesondere wasserdichte Sportbekleidung, besteht in der Regel aus einem Gewebe, das derart beschichtet ist, daß es wasserdicht ist, im Einzelfall sogar einem Wasserdruck bis zu 20 000 mm Stand halten kann. Hochwertige Bekleidungen mit Spezialausrüstung, wie Goretex®, Sympatex®, Memotex® usw. haben die Eigenschaft, daß sie dampfdurchlässig sind und innerhalb von 24 Stunden zwischen 3000 und 10 000 g Wasserdampf/m² nach außen leiten können. Trotz dieser Wasserdampfdurchlässigkeit sind diese wasserdichten Gewebe absolut luftdicht. Daher führen Jacken, Mäntel oder Hosen, die aus einem entsprechenden Stoff verarbeitet sind, innerhalb kürzester Zeit zu einem Wärmestau, wenn der Benutzer sich sportlich betätigt. Das wiederum führt zur Körperüberhitzung und zum gerade bei sportlicher Betätigung unerwünschten Leistungsabfall.

Dieses Problem wurde bereits erkannt und es sind daher schon Belüftungssysteme für Bekleidung geschaffen worden, die insbesondere bei trockener Außenumgebung mittels eines Reißverschlusses oder Klettverschlusses geöffnet werden können. Bei Feuchtigkeit und Regen müssen diese Lüftungen jedoch geschlossen werden, da ansonsten durch die Luftöffnungen, die häufig unter den Armen angebracht sind, Feuchtigkeit von außen in die Bekleidung eindringt. Darüber hinaus führen die Belüftungsöffnungen bei Wind zu einem Auskühlen des Körpers.

Es sind auch schon Lösungen bekannt geworden, in welchen schindelartige Überlappungen durch das Gewebe gebildet werden, die die Lüftungsöffnungen abdekken, so daß beispielsweise Regenwasser von außen nicht eindringen kann und dennoch Wasserdampf (Schweiß) nach außen dringen kann. Auch diese Lösung weist aber immer noch den Nachteil auf, daß sie nicht winddicht ist und daß bei sehr starkem Regen Feuchtigkeit durch die Lüftungsschlitze eintreten kann

Schon die US 385 306 A zeigt ein Bekleidungsstück mit einer Belüftung, wobei hier in eine Öffnung in der Mittelnaht ein durchlöcherter Gummiabstandshalter eingesetzt ist, der mit den Gewebelagen vollflächig verbunden ist

US 4 722 099 A zeigt eine Schutzbekleidung mit einem Belüftungssystem, wobei hier eine Verschlußklappe eine innere Lage überlappt. Eine Kante eines Netzes ist an der freien Kante der inneren Lage befestigt und erstreckt sich in Richtung der Außenkante der Verschlußklappe. Das Netz ist dazu geeignet das Eindringen von Schmutzpartikel und Insekten in die Schutzbekleidung zu verhindern.

Aufgabe der Erfindung ist es daher, ein Belüftungssystem für Bekleidung zu schaffen, bei dem weder Feuchtigkeit noch Wind von Außen eindringen können, warme oder feuchte Luft im notwendigen Umfang vom Körper jedoch nach Außen gelangen können.

Erfindungsgemäß wird diese Aufgabe durch die Kombination der Merkmale des Belüftungssystems nach Anspruch 1 gelöst. Diese erfindungsgemäße Lösung führt zu einer deutlich verbesserten Klimatisierung des Körpers und somit zur Leistungserhaltung bzw. Leistungssteigerung des Benutzers bei sportlicher Betätigung. Diese verbesserte Klimatisierung erfolgt dadurch, daß durch das Belüftungssystem hindurch unlimitiert feuchte, heiße Luft innerhalb kürzester Zeit durch Körperbewegung sowie durch das natürliche Druckgefälle zwischen Körperwärme innen und der in der Regel kühleren Luft außen entweichen kann. Während bei einem "atmungsaktiven Gewebe" nach dem Stand der Technik die Abgabe größerer Mengen Wasserdampf mehrere Stunden benötigt, erfolgt bei der erfindungsgemäßen Lösung der Austritt des Wasserdampfes innerhalb von Sekunden. Bei luftdichten Geweben, wie sie ebenfalls im Stand der Technik Anwendung fanden, ist eine Abgabe von Körperwärme bzw. Wasserdampf in der Regel gar nicht möglich.

Bevorzugte Ausgestaltungen der Erfindung ergeben sich aus den sich an den Hauptanspruch anschließenden Unteransprüchen.

Das Abstandshaltermaterial kann vorzugsweise aus einem dreidimensionalen Abstandsgewebe bestehen, einem dreidimensionalen Netzmaterial aus Kunststoff, das bereits für die Belüftung von Rucksäcken, Autositzen und ähnlichem verwendet wird. Dieses Material besteht aus einem wasserabstoßenden Kunststoffmaterial, das eine vergleichsweise dünne Gewebeschicht und eine dickere Netzstrukturschicht aufweist, wobei beide Schichten miteinander zu einer Einheit verbunden sind.

Alternativ kann das flexible dreidimensional vernetzte Abstandhaltermaterial aus einer Schaumstoffschicht oder einem Kunststoffaservlies, wie es als Tiefenfilter Verwendung findet, bestehen.

Vorteil des erfindungsgemäßen Abstandsmaterials ist die einfache Verarbeitbarkeit. Es kann einfach mit der jeweiligen Stofflage vernäht werden.

Das flexible dreidimensional vernetzte Abstandshaltermaterial kann einen mit der Schichtdicke variierenden Porendurchmesser aufweisen. An der Außenfläche kann ein grober und an der Innenfläche ein feiner Porendurchmesser vorgesehen sein. Dabei wird der feinste Porendurchmesser vorteilhaft so gewählt, daß das gesamte dreidimensional vemetzte Abstandshaltermaterial lückendicht ist.

Gemäß einer besonders vorteilhaften Ausgestaltung kann die schindelartige Überlappung an ihrer Außenkante mit einer ersten Außenkante des streifenförmigen Abstandshaltermaterials vernäht sein, während die zweite Außenkante des streifenförmigen Abstandshaltermaterials mit der Außenkante der durch die schindelartige Überlappung überdeckten Gewebelage vernäht ist. Hierdurch wird das Abstandshaltermaterial an einer Seite von der unteren Gewebelage und auf der gegenüberliegenden Seite von der schindelartig überdeckenden Gewebelage abgedeckt. Mittels dieser Nähtechnik ist die Luftdurchlässigkeit gewährleistet. Andererseits können Wasser und Wind nicht eindringen. Vorteilhaft ist das Abstandshaltermaterial mit dem wasserdichten Stoff so verarbeitet, daß die verbleibenden Nähte auf der Innenseite der Bekleidung wasserdicht mit einem Klebeband abgetaped werden können. Alternativ können die entsprechenden Nähte auch verschweißt werden. Da das wasserdichte dreidimensional vernetzte Abstandshaltermaterial auf der Innenseite der Bekleidung angebracht ist und mittels der schindelartigen Überlappung überdeckt ist, kann selbst bei sehr starkem Wind oder Sturm Regenwasser nicht in die Jacke eindringen. Demgegenüber funktioniert jedoch die Lüftung dank des Abstandshaltermaterials ohne Einschränkungen.

In einer Variante, die nicht innerhalb des Bereichs der beanspruchten Erfindung fällt, ist das streifenförmige Abstandshaltermaterial in eine schlitzartige Lüftungsöffnung in der durch die schindelartige Überlappung überdeckten Gewebelage eingesetzt. In diesem Fall wird also das streifenförmige Abstandshaltermaterial ohne wasserdichte Rückwand verarbeitet. Auch diese Lösung ist aufgrund des Einsatzes des wasserabweisenden dreidimensional vernetzten Abstandshaltermaterials weitgehend wasserdicht.

Die gemäß vorgenannter Ausführungsvarianten streifenförmigen Abstandsmaterialien können auch neben der Bildung von zwei und mehr Lüftungsöffnungen nebeneinander angeordnet sein. Hierdurch ergeben sich reliefartige Streifen auf dem Bekleidungsstück, die trotz ihrer technischen Bedingtheit als Designelement wirken. Dabei ist die Anordnung der entsprechenden Lüftungsschlitze beliebig.

Weitere Einzelheiten und Vorteile der Erfindung werden anhand von in der Zeichnung dargestellten Ausführungsbeispielen näher erläutert.

Es zeigen:
- Figur 1:: eine Jacke als beispielhafte Ausführungsform eines Bekleidungsstücks mit dem erfindungsgemäßen Belüftungssystem,
- Figur 2:: eine dreidimensionale teilweise geschnittene Darstellung des erfindungsgemäß eingesetzten Abstandsgewebes,
- Figur 3:: einen Schnitt entlang der Schnittlinie III-III in Figur 1,
- Figur 4:: eine perspektivisch teilweise geschnittene Darstellung eines Teils des erfindungsgemäßen Belüftungssystems nach Figur 3
- Figur 5:: eine perspektivische Darstellung ähnlich derjenigen gemäß Figur 4, jedoch eine Variante zeigend, die nicht innerhalb des Bereichs der beanspruchten Erfindung fällt,
- Figur 6:: eine gegenüber der Darstellung in Figur 1 abgewandelte Jacke als weitere beispielhafte Ausführungsform eines Bekleidungsstücks mit dem erfindungsgemäßen Belüftungssystem, wobei hier auf der rechten und linken Seite der Jacke jeweils unterschiedliche Belüftungssysteme gezeigt sind, und
- Figur 7:: eine Hose als beispielhafte Ausführungsform eines Kleidungsstücks mit dem erfindungsgemäßen Belüftungssystem.

Das erfindungsgemäße Belüftungssystem kann bei beliebigen Bekleidungsstücken einsetzbar sein. So ist hier an Jacken, Mäntel oder auch Hosen und Kopfbedekkungen zu denken. Belüftungen bei Jacken werden in der Regel auf der Brust oder auf dem Rücken oder unter den Armen angebracht sein, während sie bei Hosen praktischerweise im Bereich der Gesäßtaschen angebracht sind. In der Figur 1 ist eine Sportjacke 10 dargestellt, in welcher das Belüftungssystem 12 schlitzartig im Brustbereich angeordnet ist. Der Aufbau des hier vorliegenden Belüftungssystems ergibt sich aus den Figuren 3 und 4. In der Schnittdarstellung gemäß Figur 3 ist zunächst eine schindelartige Überlappung 14 aus einem wasserdichten Gewebe, wie beispielsweise Goretex® dargestellt, welche eine untere Gewebelage 16 aus dem gleichen Material in Form einer schindelartigen Überlappung 18 überdeckt. Die Gewebelage 14 ist bis in den die schindelartige Überlappung 18 bildenden Bereich entlang ihrer gesäumten Außenkante 20 mittels einer Naht 22 mit einer Außenkante 24 eines streifenförmigen Abstandshaltermaterials 26 verbunden. Die gegenüberliegende Seitenkante 28 des streifenförmigen Abstandshaltermaterials 26 ist mit der überdeckten Außenkante 30 der unteren Gewebeschicht 16 mittels einer Naht 32 verbunden. Somit ist der durch die schindelartige Überlappung gebildete Lüftungsschlitz vollständig mittels des streifenförmigen Abstandshaltermaterials ausgefüllt. Die Luft dringt hier im wesentlichen in Längsrichtung durch das Abstandshaltermaterial hindurch. Aufgrund seiner wasserabweisenden Eigenschaft wird das Eindringen von Regenwasser sicher verhindert, während der schweißbedingte Wasserdampf von Innen nach Außen gelangen kann. Auch eine Luftkonvektion von außen ist möglich, ohne daß hier Wind durch die Öffnung nach innen dringen kann, der zu einer starken Luftkonvektion und damit einem starken Auskühlen führen würde.

Wie insbesondere den Figuren 3 und 4 zu entnehmen ist, wurde der Aufbau des Belüftungssystems so gewählt, daß auch das Eindringen von Feuchtigkeit durch kapillares Aufsteigen dieser Feuchtigkeit im dreidimensionalen Netz sicher verhindert wird. Zur Lösung dieses Problems trägt die Wahl des wasserdichten Gewebes als Innenmaterial bei.

Um ein Zurückschlagen der schindelartigen Überlappung 18 zu verhindern, ist die die schindelartige Überlappung bildende Gewebelage 14 entlang ihrer die Überlappung bildenden Außenkante 20 an mehreren Punkten 34 mit der darunter befindlichen Gewebelage 16 sowie dem dazwischen liegenden streifenförmigen Abstandshaltermaterial 26 mittels Riegelnähten 34 punktuell verbunden.

In in der Figur nicht näher dargestellter Art und Weise sind die Nähte von Innen her mit wasserdichtem Klebeband überklebt.

Das Abstandshaltermaterial 26, wie es in der Ausführungsform verwendet wird, ergibt sich in seinem Aufbau aus Figur 2. Hier ist ein Abstandsgewebe dargestellt, das zweischichtig aufgebaut ist. Zum einen ist eine Seite durch eine vergleichsweise dünne Gewebeschicht 36 aus wasserabweisendem Kunststoffmaterial gebildet. Mit dieser Gewebeschicht 36 ist eine dickere Netzstrukturschicht 38 zu einer Einheit verbunden.

In Figur 5 ist eine Variante des Belüftungssystems für Bekleidung gezeigt, die nicht innerhalb des Bereich der beanspruchten Erfindung fällt. Hier ist in der unteren Gewebeschicht 16 ein längs verlaufender Schlitz angeordnet, in dem in der hier näher dargestellten Art und Weise das streifenförmige Abstandshaltermaterial 26 eingenäht ist. Die obere Außenkante 30 der Gewebeschicht 16 ist mit der Außenkante der äußeren Gewebeschicht 14 vernäht, wobei in dieser Naht zusätzlich die eine Außenkante der hier als separater Streifen ausgeführten schindelförmigen Überlappung 18 vernäht ist. Ansonsten ist die schindelartige Überlappung 18 an ihrer Außenkante an mehreren Punkten mit der darunter befindlichen Gewebelage 16 punktuell über die Riegelnähte 34 vernäht.

Diese in Figur 5 dargestellte Variante kann bei weniger anspruchsvollen Kleidungsteilen verwendet werden. Hier ist die Überlappung jedenfalls auch so ausgebildet, daß auch kein Wasser eindringen kann.

In Figur 6 sind weitere verschiedene alternative Ausführungsvarianten des erfindungsgemäßen Belüftungssystems gezeigt. So wird hier in einer Sportjacke 10 eine Variationsbreite von Belüftungssystemen gezeigt, die mehrere nebeneinander angeordnete schlitzartige Belüftungssysteme 40 umfassen, wobei diese als Mehrfachlüftung beispielsweise unter den Armen, im Brust- oder im Schulterbereich angeordnet sein können. Mit 42 ist eine senkrechte Version dargestellt, wobei hier das Abstandshaltermaterial näherungsweise keilförmig, wie als Teil 42 dargestellt, geformt ist. Diese keilförmige Gestaltung ist aber am äußeren der Jacke entgegen der hier vorgenommenen Darstellung nur als Öffnungsschlitz zu sehen, während das restliche Material von dem Bekleidungsstoff überdeckt wird.

In Figur 7 ist als Bekleidungsstück eine Sporthose 54 gezeigt, bei der unterschiedliche Anordnungen der schlitzartigen Lüftungen 40 beispielhaft integriert sind.

## Patentansprüche

1. Bekleidung mit einem Belüftungssystem (12), vorzugsweise wasserdichte Sportbekleidung, bestehend aus vorzugsweise wasserdichtem Gewebe (14, 16), in welchem Lüftungsöffnungen vorgesehen sind, die durch schindelartige Überlappungen (18) des Gewebes überdeckt sind,
**dadurch gekennzeichnet,**
**daß** die Lüftungsöffnungen durch ein flexibles dreidimensional vemetztes Abstandshaltermaterial (26) mit wasserabweisenden Eigenschaften vollständig ausgefüllt sind, wobei die schindelartige Überlappung (18) an ihrer Außenkante (20) mit einer ersten Außenkante (24) des streifenförmigen Abstandshaltermaterials (26) verbunden ist und wobei die zweite Außenkante des streifenförmigen Abstandshaltermaterials (26) mit der Außenkante (30) der durch die schindelartige Überlappung (18) überdeckten Gewebelage (16) verbunden ist.

2. Bekleidung nach Anspruch 1, **dadurch gekennzeichnet, daß** das flexible dreidimensional vemetzte Abstandshaltermaterial (26) aus einem Abstandsgewebe besteht.

3. Bekleidung nach Anspruch 1, **dadurch gekennzeichnet, daß** das flexible dreidimensional vemetzte Abstandshaltermaterial (26) aus einer Schaumstoffschicht besteht.

4. Bekleidung nach Anspruch 1, **dadurch gekennzeichnet, daß** das flexible dreidimensional vemetzte Abstandshaltermaterial (26) aus einem Kunststoffaservlies besteht.

5. Bekleidung nach einem der Ansprüche 1 bis 4, **dadurch gekennzeichnet, daß** das flexible dreidimensional vemetzte Abstandshaltermaterial (26) einen mit der Schichtdicke variierenden Porendurchmesser aufweist.

6. Bekleidung nach einem der Ansprüche 1 bis 5, **dadurch gekennzeichnet, daß** das flexible dreidimensional vemetzte Abstandshaltermaterial (26) an seiner Außenfläche einen im Vergleich zur Innenfläche groben und an seiner Innenfläche einen im Vergleich zur Außenfläche feinen Porendurchmesser aufweist.

7. Bekleidung nach einem der Ansprüche 1 bis 6, **dadurch gekennzeichnet, daß** der feinste Porendurchmesser des flexiblen dreidimensional vernetzten Abstandshaltermaterial (26) eine Porengröße aufweist, aufgrund derer das Material mückendicht ist.

8. Bekleidung nach einem der Ansprüche 1 bis 7, **dadurch gekennzeichnet, daß** die schindelartige Überlappung (18) an ihrer Außenkante (20) mit einer ersten Außenkante (24) des streifenförmigen Abstandshaltermaterials (26) vernäht ist und daß die zweite Außenkante des streifenförmigen Abstandshaltermaterials (26) mit der Außenkante (30) der durch die schindelartige Überlappung (18) überdeckten Gewebelage (16) vernäht ist.

9. Bekleidung nach Anspruch 8, **dadurch gekennzeichnet, daß** das streifenförmige Abstandshaltermaterial (26) in eine schlitzartige Lüftungsöffnung in der durch die schindelartige Überlappung (18) überdeckte Gewebelage (16) eingesetzt ist.

10. Bekleidung nach einem der Ansprüche 1 bis 9, **dadurch gekennzeichnet, daß** die die schindelartige Überlappung (18) bildende Gewebelage (14) entlang ihrer die Überlappung bildenden Außenkante an mehreren Punkten (34) mit der darunter befindlichen Gewebelage (16) mittels Riegelnähten punktuell vernäht ist.

11. Bekleidung nach einem der Ansprüche 1 bis 10, **dadurch gekennzeichnet, daß** die Nähte von der Innenseite her mit einem wasserdichten Klebeband überklebt sind.

12. Bekleidung nach einem der Ansprüche 1 bis 11, **dadurch gekennzeichnet, daß** das wasserdichte Gewebe aus Goretex® und Sympatex®, Memotex® oder einem anderen Gewebe besteht, das wasserdampfdurchlässig ist.

13. Bekleidung nach einem der Ansprüche 9 bis 12, **dadurch gekennzeichnet, daß** zwei und mehr Lüftungsöffnungen nebeneinander angeordnet sind.

## Claims

1. Clothing with a ventilation means (12), preferably waterproof sports clothing, consisting of preferably waterproof fabric (14, 16), in which ventilation openings covered by shingle-like overlaps (18) of the fabric are provided, **characterized in that** the ventilation openings are completely filled by a flexible three-dimensionally crosslinked spacer material (26) with water-repellent properties, the shingle-like overlap (18) being joined at its outer edge (20) to a first outer edge (24) of the strip-shaped spacer material (26) and the second outer edge of the strip-shaped spacer material (26) being joined to the outer edge (30) of the fabric ply (16) that is covered by the shingle-like overlap (18).

2. Clothing according to Claim 1, **characterized in that** the flexible three-dimensionally crosslinked spacer material (26) comprises a spacing fabric.

3. Clothing according to Claim 1, **characterized in that** the flexible three-dimensionally crosslinked spacer material (26) comprises a layer of foam.

4. Clothing according to Claim 1, **characterized in that** the flexible three-dimensionally crosslinked spacer material (26) comprises a synthetic-fibre nonwoven.

5. Clothing according to one of Claims 1 to 4, **characterized in that** the flexible three-dimensionally crosslinked spacer material (26) has a pore diameter varying with the layer thickness.

6. Clothing according to one of Claims 1 to 5, **characterized in that** the flexible three-dimensionally crosslinked spacer material (26) has on its outer surface a coarse pore diameter in comparison with the inner surface and has on its inner surface a fine pore diameter in comparison with the outer surface.

7. Clothing according to one of Claims 1 to 6, **characterized in that** the finest pore diameter of the flexible three-dimensionally crosslinked spacer material (26) has a pore size on the basis of which the material is mosquito-proof.

8. Clothing according to one of Claims 1 to 7, **characterized in that** the shingle-like overlap (18) is sewn at its outer edge (20) to a first outer edge (24) of the strip-shaped spacer material (26) and **in that** the second outer edge of the strip-shaped spacer material (26) is sewn to the outer edge (30) of the fabric p1y (16) that is covered by the shingle-like overlap (18).

9. Clothing according to Claim 8, **characterized in that** the strip-shaped spacer material (26) is inserted into a slit-shaped ventilation opening in the fabric ply (16) that is covered by the shingle-like overlap (18).

10. Clothing according to one of Claims 1 to 9, **characterized in that** the fabric ply (14) forming the shingle-like overlap (18) is sewn in a punctiform manner by means of bar tacks at a number of points (34) along its outer edge, forming the overlap, to the fabric ply (16) located thereunder.

11. Clothing according to one of Claims 1 to 10, **characterized in that** the seams are covered from the inside by a waterproof adhesive strip.

12. Clothing according to one of Claims 1 to 11, **characterized in that** the waterproof fabric comprises Goretex® and Sympatex®, Memotex® or some other fabric which is water-vapour-permeable.

13. Clothing according to one of Claims 9 to 12, **characterized in that** two and more ventilation openings are arranged next to one another.

## Revendications

1. Vêtement avec un système de ventilation (12), de préférence un vêtement de sport étanche à l'eau, constitué d'un tissu (14, 16), de préférence étanche à l'eau, dans lequel sont prévues des ouvertures d'aération qui sont recouvertes par des recouvrements en forme de bardeaux (18) du tissu, **caractérisé en ce que** les ouvertures d'aération sont complètement remplies par un matériau d'écartement flexible (26) réticulé de manière tridimensionnelle avec des propriétés hydrofuges, où le recouvrement en forme de bardeaux (18) est relié à son arête extérieure (20) à une première arête extérieure (24) du matériau d'écartement en forme de bande (26), et où la deuxième arête extérieure du matériau d'écartement en forme de bande (26) est reliée à l'arête extérieure (30) de la couche de tissu (16) recouverte par le recouvrement en forme de bardeaux (18).

2. Vêtement selon la revendication 1, **caractérisé en ce que** le matériau d'écartement flexible (26) réticulé de manière tridimensionnelle est constitué d'un tissu d'écartement.

3. Vêtement selon la revendication 1, **caractérisé en ce que** le matériau d'écartement flexible (26) réticulé de manière tridimensionnelle est constitué d'une couche de mousse.

4. Vêtement selon la revendication 1, **caractérisé en ce que** le matériau d'écartement flexible (26) réticulé de manière tridimensionnelle est constitué d'une nappe de fibres synthétiques.

5. Vêtement selon l'une des revendications 1 à 4, **caractérisé en ce que** le matériau d'écartement flexible (26) réticulé de manière tridimensionnelle présente un diamètre de pores variant en fonction de l'épaisseur de couche.

6. Vêtement selon l'une des revendications 1 à 5, **caractérisé en ce que** le matériau d'écartement flexible (26) réticulé de manière tridimensionnelle présente à sa face extérieure un diamètre de pores grossier en comparaison avec la face intérieure, et à sa face intérieure un diamètre de pores fin en comparaison avec la face extérieure.

7. Vêtement selon l'une des revendications 1 à 6, aractérisé en ce que le diamètre de pores le plus fin du matériau d'écartement flexible (26) réticulé de manière tridimensionnelle présente une grandeur de pores en raison de laquelle le matériau est étanche aux moustiques.

8. Vêtement selon l'une des revendications 1 à 7, **caractérisé en ce que** le recouvrement en forme de bardeaux (18) est cousu à son arête extérieure (20) à une première arête extérieure (24) du matériau d'écartement en forme de bande (26), et **en ce que** la deuxième arête extérieure du matériau d'écartement en forme de bande (26) est cousue à l'arête extérieure (30) de la couche de tissu (16) recouverte par le recouvrement en forme de bardeaux (18).

9. Vêtement selon la revendication 8, **caractérisé en ce que** le matériau d'écartement en forme de bande (26) est inséré dans une ouverture d'aération en forme de fente dans la couche de tissu (16) recouverte par le recouvrement en forme de bardeaux (18).

10. Vêtement selon l'une des revendications 1 à 9, **caractérisé en ce que** la couche de tissu (14) formant le recouvrement en forme de bardeaux (18), le long de son arête extérieure formant le recouvrement, est cousue ponctuellement à plusieurs points (34) à la couche de tissu (16) située en dessous par des coutures à mailles d'arrêt.

11. Vêtement selon l'une des revendications 1 à 10, **caractérisé en ce qu'**une bande collante étanche à l'eau est collée sur les coutures depuis le côté intérieur.

12. Vêtement selon l'une des revendications 1 à 11, **caractérisé en ce que** le tissu étanche à l'eau est constitué de Goretex® et Sympatex®, Memotex® ou d'un autre tissu, qui est perméable à la vapeur d'eau.

13. Vêtement selon l'une des revendications 9 à 12, **caractérisé en ce que** deux ouvertures d'aération et plus sont disposées les unes à côté des autres.
